# EUROPÄISCHE PATENTSCHRIFT

(11) **EP 0 872 356 B1**
(45) Veröffentlichungstag und Bekanntmachung des Hinweises auf die Patenterteilung: **15.09.1999**
(21) Anmeldenummer: 97110532.5
(22) Anmeldetag: 27.06.1997
(51) Int. Cl.: B43K 23/08

(54) **Spitzer für Weichminenstifte**
Sharpener for soft pencil lead
Taille-crayon pour mine de crayon molle

(30) Priorität: 05.06.1997 DE 19723541
(43) Veröffentlichungstag der Anmeldung: 21.10.1998
(73) Patentinhaber: KUM GmbH & Co. KG Kunststoff- und Metallwarenfabrik, 91054 Erlangen (DE)
(72) Erfinder: Lüttgens, Fritz, Dr., D-91054 Erlangen (DE)
(74) Vertreter: Tergau, Enno, Dipl.-Ing.

(56) Entgegenhaltungen:
- DE-A- 3 004 020
- DE-A- 3 145 536
- DE-B- 1 236 374
- DE-C- 518 075
- DE-C- 1 236 374
- DE-U- 9 104 737

## Beschreibung

Die Erfindung betrifft einen Spitzer für Weichminenstifte, z.B. für Kosmetikstifte, mit den Merkmalen des Oberbegriffs des Anspruches 1 (DE-B-1 236 374).

Bei einem bekannten Weichminenstift der eingangs genannten Art ist der Minenformer ortsfest am Spitzergehäuse fixiert. Gerade im Bereich des Minenformers wird teigige, klebrige Minenmasse vom Minenende abgehoben, z.b. abgeschält oder abgeschabt. Sie staut sich dort wegen ihrer klebrigen bzw. teigigen Konsistenz an. Der Gehäusehohlraum, in den der Minenformer hineinsteht, ist beiderartigen Spitzern besonders großräumig gehalten, um möglichst ungehindert auch ein größeres Volumen von abgehobener Weichminenmasse ungestaut aufzunehmen. Ein Stau von Weichminenmasse führt nämlich zu einer unangenehmen Verschmierung, die besonders bei Kosmetikstiften als störend empfunden bzw. als dem Kosmetikzweck widersprechend angesehen wird. Zur Entfernung der abgehobenen Weichminenmasse ist es bekannt, einen Spitzer der eingangs genannten Art mit einem zusätzlichen Reinigungsstäbchen auszustatten (DE-C-30 04 020; Fig. 8,9). Für ein solches Reinigungsstäbchen ist am Spitzergehäuse eine verliergesicherte Halterung vorgesehen. Bei der Lagerung des Spitzers und während des Spitzens ruht das Reinigungsstäbchen verliersicher in seiner Halterung am Gehäuse und steht dabei aus dem Gehäuse nur mit einem Griffende vor. Für den Reinigungsvorgang nach dem Spitzen wird das Reinigungsstäbchen aus seiner Halterung am Gehäuse gelöst. Es ist so dimensioniert, daß es mit seinem dem Griffende gegenüberliegenden Reinigungsende vor allen Dingen in den beim Spitzen das Minenende umgebenden Hohlraum des Gehäuses eindringen und die dort angesammelte Weichminenmasse durch unmittelbare Einwirkung entfernen kann. Das Reinigungsstäbchen besteht aus Kunststoff, so daß mit ihm auch im Bereich des Spitzmessers etwa anhaftende Minenmasse ohne Beschädigung der Spitzmesserschneide entfernt werden kann. Sofern es sich bei dem mit dem Reinigungsstäbchen ausgestatteten Spitzer um einen solchen mit einem einstückigen Minenformer handelt, beeinträchtigt dieser natürlich die Zugänglichkeit des beim Spitzen das freie Minenende umgebenden Hohlraumes im Spitzergehäuse, wo sich ja gerade die zu entfernende Minenmasse anhäuft.

Der Erfindung liegt die Aufgabe zugrunde, die Beeinträchtigung der freien Zugänglichkeit des besagten Gehäusehohlraumes für das Reinigungsstäbchen beim Reinigungsvorgang zu beseitigen. Diese Aufgabe wird durch Anspruch 1 gelöst. Danach bildet der Minenformer mit dem Reinigungsstäbchen gemeinsam einen Reinigungsformer. Während der Lagerung des Spitzers und während des Spitzens nimmt der Minenformer seine für die Formgebung des Minenendes zweckgebundene Position am Gehäuse ein. Für die anschließende Reinigung des beim Spitzen das freie Minenende umgebenden Hohlraums jedoch wird der Minenformer gemeinsam mit der Reinigungsvorrichtung, die z.B. gemäß dem vorbekannten Stand der Technik (DE-C-30 04 020) die Form eines Reinigungsstäbchens aufweist, aus seiner die Zugänglichkeit des Gehäusehohlraumes beeinträchtigenden Funktionsstellung gelöst. Durch die Kombination des Minenformers mit der Reinigungsvorrichtung zu einem Reinigungsformer ist auch das Problem einer Verliersicherung für den Minenformer nach seiner Entnahme aus der Einsatzstellung am Gehäuse gelöst. Der Reinigungsformer wird nämlich in aller Regel nach Gebrauch und Reinigung wieder in seiner Halterung am Gehäuse fixiert derart, daß sein Minenformer eine für die Formgebung des Minenendes geeignete Position am Spitzergehäuse einnimmt.

Der Reinigungsformer ist zweckmäßig ein einstückiges Kunststofformteil. Dieses ist einfach herstellbar. Durch sein geringfügiges Eigenvolumen lassen sich kostengünstig auch hochwertige Kunststoffe für seine Herstellung einsetzen. Aus denselben Gründen ist es weiter kostengünstig möglich, den gesamten Reinigungsformer oder auch - wegen der guten Zugänglichkeit von außen - lediglich sein als Minenformer wirksames Teil mit einer Oberflächenvergütung zu beschichten, die z.B. dem Anhaften von Weichminenmasse entgegenwirkt oder die Spanbildung oder die Schabewirkung verbessert. Durch ihr geringes Volumen ist es beispielsweise auch kostengünstig möglich, Reinigungsformer mit unterschiedlichen Geometrien ihres als Minenformer wirksamen Teiles, z.B. für unterschiedliche Weichheitsgrade einer Stiftmine, verfügbar zu halten.

Die verliersichere, aber lösbare Halterung des Reinigungsformers am Gehäuse ist zweckmäßig eine Kraftschlußverbindung. Die Einführungsrichtung des Reinigungsformers in seine Halterungsendstellung kann den Anforderungen an die Minenformung entsprechend unterschiedlich ausgeführt sein.

Es kann der Reinigungsformer in Richtung seiner Längsachse in einen köcherartigen Aufnahmekanal am Gehäuse einsteckbar sein. Er kann aber auch quer zu seiner Längsachse, z.B. in eine Nut an einer Gehäuseaußenseite, einschiebbar sein. Von besonderem Vorteil ist es, wenn der Reinigungsformer in seiner Halterung am Gehäuse gegen den Gehäusehohlraum und/oder den Führungskanal zustellbar ist. Das läßt sich im Rahmen einer bleibend kraftschlüssigen Halterung einfach bewerkstelligen. Dadurch kann der zur Minenformung vorgesehene Teil der Reinigungsvorrichtung in einstellbarer Weise eine Führungsfunktion gegenüber der Stiftmine übernehmen. Der Minenformer kann sich dabei z.B. wie eine Hüllhaube um die Minenspitze herumlegen. Eine solche Führungsfunktion kann bei einer bestimmten Art von Kosmetikstiften insbesondere mit relativ weichen Minen von besonderem Vorteil sein. Viele Kosmetikstifte werden nämlich so gefertigt, daß die Mine in noch flüssiger Form in den schälbaren Hüllwerkstoff, insbesondere in Holz, eingegossen wird. Die Minenmasse härtet erst danach aus. Vielfach erfolgt das Eingießen in erhitztem Zustand der Minenmasse und deren Aushärten ist dann mit einer Abkühlung verbunden. Das führt zu einer Schrumpfung der Mine. Es entsteht ein geringer Spalt zwischen Mine und Hüllmantel. Die Mine ist dann nicht ortsfest innerhalb ihres Hüllmantels angeordnet. Ihre Führung läßt sich daher auch nicht durch den auf den Hüllmantel einwirkenden Führungskanal des Spitzers bewerkstelligen. Bei ortsfest am Spitzergehäuse angeordnetem Minenformer bedeutet das oftmals, daß vom Minenformer beim Spitzen ein seitlicher Deviationsdruck auf die Mine ausgeübt wird. Dieser Deviationsdruck erzeugt eine Biegekraft, die gemeinsam mit den Scherkräften des Minenformers zu einer Überbeanspruchung der ohnehin aufgrund ihrer Konsistenz nur wenig festen Mine führt. Diese wird dann leicht abgeschert. Das läßt sich durch insbesondere eine selbsttätige Positionierbarkeit des Reinigungsformers am Gehäuse nach Anspruch 12 ausgleichen. Diese selbsttätige Positionierbarkeit ist eine schwimmende" Führung des Spanformers gegenüber der Mine, durch die sich der Spanformer selbsttätig gegenüber der Mine in seiner Bettung am Gehäuse ausrichtet. Das läßt sich einfach durch eine entsprechene Passungsdimensionierung der Halterung des Reinigungsformers am Gehäuse bewerkstelligen. Dieser Gedanke der schwimmenden" Führung des Reinigungsformers am Gehäuse wird durch Anspruch 13 weitergebildet` nach welchem zur in einer Zustellebene in Richtung auf die Achse des Führungskanals die Reinigungsvorrichtung mit ihrem Reinigungsende in ein schwenkbar am Gehäuse angeordnetes Futteral einsteckbar ist. Anspruch 15 begünstigt die Spanabfuhr.

Die Erfindung wird anhand der Figuren beispielsweise erläutert. Es zeigen:
- Fig. 1: die Draufsicht auf einen erfindungsgemäßen Spitzer mit in seiner Funktionsstellung für die Minenformung positioniertem Reinigungsformer.
- Fig. 2: eine modifizierte Ausführungsform des Spitzers in perspektivischer Darstellung mit aus seiner Halterungsposition gelöstem Reinigungsformer.
- Fig. 3: eine andere modifizierte Ausführungsform des Spitzers in perspektivischer Darstellung des Spitzergehäuses mit in ein Schwenkfutteral einsteckbarem Reinigungsformer sowie mit zusätzlich in Explosionsdarstellung dem Reinigungsformer und/oder dem zu seiner Steckaufnahme bestimmten Futteral.

Der Spitzer besteht im wesentlichen aus dem Gehäuse 1 mit dem Führungskanal 2 für das zu spitzende, hier nicht dargestellte Stiftende und mit vor dem Führungskanal 2 einem das freie Minenende des zu spitzenden Stiftendes umgebenden Hohlraum 3. Tangential zum Führungskanal 2 ist das Spitzmesser 4 positioniert. Es eignet sich auch zum Schneiden einer Minenummantelung, z.B. der Holzfassung einer Weichmine.

Eine lösbar am Gehäuse 1 gehalterte, in Form eines Stäbchens ausgeführte Reinigungsvorrichtung 5 ist köcherartig in Pfeilrichtung 6 in eine Halterung am Gehäuse 1 eingesteckt. Die in Fig. 1 dargestellte Position ist die Halterungsstellung. In dieser Position steht das Griffende 7 der Reinigungsvorrichtung 5 aus dem Gehäuse 1 hinaus. Es ist durch einen griffgünstigen Knopf gebildet. Das Griffende 7 steht aus der der Mündungsseite 8 des Führungskanals 2 gegenüberliegenden Gehäusewand vor.

An dem dem Griffende 7 gegenüberliegenden Reinigungsende 9 ist die einen im wesentlichen zylindrischen Schaft aufweisende Reinigungsvorrichtung 5 angespitzt oder geschärft, um den Reinigungszwecken besser entsprechen zu können.

An ihrer Flanke ist die Reinigungsvorrichtung 5 mit einem Minenformer 10 versehen. Der Minenformer 10 ist nach Art einer Schaberippe ausgeführt. Seine Formkante 11 kann eine Schabe-, aber auch eine Spanabhebekante sein. Sie ist der Sollform des zu spitzenden Minenendes angepaßt bzw. anpaßbar. Daher kann die Kontur der Formkante 11 variieren. Es können auch unterschiedliche, der jeweiligen Weichminenkonsistenz angepaßte Schneidengeometrien vorgesehen sein. Jedenfalls ist der Minenformer 10 derart an der Reinigungsvorrichtung 5 angeordnet, daß er in seiner Halterungsstellung (Fig. 1) gegenüber dem Gehäusehohlraum 3 seine für die Minenformung geeignete Sollposition einnimmt (Fig. 1).

Die Kombination der Reinigungsvorrichtung 5 mit dem Minenformer 10 bildet den Reinigungsformer 12. Dieser ist ein einstückiges Kunststofformteil. Er kann insgesamt oder nur hinsichtlich seines den Minenformer 10 bildenden Teils durch eine Oberflächenvergütung beschichtet sein.

Die verliersichere, aber lösbare Halterung des Reinigungsformers 12 am Gehäuse 1 ist eine Kraftschlußverbindung. Im Falle der Ausführungsform nach Fig. 1 ist sie eine Steckverbindung. Dazu enthält das Gehäuse 1 einen köcherartigen Aufnahmekanal 13, der ausgehend von der der Mündungsseite 8 des Führungskanals 2 gegenüberliegenden Gehäuseseite 14 etwa parallel zur Längsachse 15 des Führungskanals 2 verläuft.

Bei der Ausführungsform nach Fig. 2 ist der Reinigungsformer 12 in einer etwa parallel zur Längsachse 15 des Führungskanals 2 verlaufenden Nut 16 an der Gehäuseaußenwand 17 fixierbar. Die Nut 16 ist in der der Spitzmesserschneide 18 gegenüberliegenden Gehäuseaußenwand 17 positioniert. Der Reinigungsformer 12 kann in seine kraftschlüssige Halterung am Gehäuse 1 gegen den Gehäusehohlraum 3 oder gegen den Führungskanal 2 in etwa der Zeichnungsebene (Fig. 1) bzw. in Pfeilrichtung 18 (Fig. 2) zugestellt werden. In jeder Zustellposition ist der Kraftschluß der Halterung zwischen Reinigungsformer 12 und Gehäuse 1 wirksam.

Bei der Ausführungsform gemäß Fig. 2 mit der Nuthalterung ist die Querschnittsform des Schaftes der Reinigungsvorrichtung 5, also des Reinigungsformers 12, rechteckig oder etwa quadratisch.

Fig. 3 zeigt eine besondere Form einer schwimmenden" Halterung des am Gehäuse 1 einerseits steckfixierbaren und andererseits vom Gehäuse 1 lösbaren Reingungsformers 5. Hier ist am der Mündungsseite des Führungskanals 2 zugewandten Ende der Nut 16 ein Aufnahmefutteral 19 zur einsteckbaren Fixierung der Reinigungsvorrichtung 5 um eine Schwenkachse 20 schwenkbar gelagert. Die Schwenkbarkeit vollzieht sich in einer die Längsachse des Führungskanals 2 enthaltenden Ebene, d.h. in der Zustellebene gegen den Führungskanal 2. Außerdem läßt sich durch die schwenkbare Lagerung das Futteral 19 mit einsteckender Reinigungsvorrichtung 5 auch so nach außen schwenken, daß die Reinigungsvorrichtung 5 noch leichter aus ihrer Steckfixierung im Futteral 19 entnehmbar ist. Das ist eine allerdings konstruktiv etwas aufwendigere Ausführungsform der grundsätzlich auch bei der konstruktiv einfacheren Form nach Fig. 2 möglichen Lösung einer direkten schwimmenden" Führung der Reinigungsvorrichtung 5 in der Gehäusenut 16 zur selbsttätigen Adaption des Minenformers 10 an die im Führungskanal 2 geführte Mine.

### Bezugszeichenliste

- 1: Gehäuse
- 2: Führungskanal
- 3: Hohlraum
- 4: Spitzmesser
- 5: Reinigungsvorrichtung
- 6: Pfeilrichtung
- 7: Griffende
- 8: Mündungsseite
- 9: Reinigungsende
- 10: Minenformer
- 11: Formkanal
- 12: Reinigungsformer
- 13: Aufnahmekanal
- 14: Gehäuseseite
- 15: Längsachse
- 16: Nut
- 17: Gehäuseaußenwand
- 18: Pfeilrichtung
- 19: Futteral
- 20: Schwenkachse

## Patentansprüche

1. Spitzer insbesondere für Weichminenstifte
- mit einem Gehäuse (1), darin einem Führungskanal (2) für das zu spitzende Stiftende und vor dem Führungskanal (2) einem das freie Minenende des zu spitzenden Stiftendes umgebenden Hohlraum (3),
- mit einem auch zum Schneiden einer Minenummantelung geeigneten, etwa tangential zum Führungskanal (2) stehenden Spitzmesser (4) und
- mit einem in den Gehäusehohlraum (3) hineinstehenden Minenformer (10) zur Formgebung des Minenendes,
dadurch gekennzeichnet,
daß der Minenformer (10) Teil einer in seiner Ruhestellung am Gehäuse (1) entnehmbar gehaltenen Reinigungsvorrichtung (5) ist und mit ihr gemeinsam einen Reinigungsformer (12) bildet.

2. Spitzer nach Anspruch 1,
dadurch gekennzeichnet,
daß der Reinigungsformer (12) ein einstückiges Kunststofformteil ist.

3. Spitzer nach Anspruch 1 oder 2,
dadurch gekennzeichnet,
daß der Reinigungsformer (12), mindestens aber sein Minenformer (10) oder mindestens dessen als Spanablauffläche wirksame Oberfläche mit einem Vergütungsüberzug beschichtet sind.

4. Spitzer nach einem oder mehreren der vorhergehenden Ansprüche,
dadurch gekennzeichnet,
daß der Minenformer (10) radial abstehend insbesondere nach Art eines Flügels an eine Flanke der Reinigungsvorrichtung (5) angeformt ist.

5. Spitzer nach einem oder mehreren der vorhergehenden Ansprüche,
dadurch gekennzeichnet,
daß die Halterung des Reinigungsformers (12) am Gehäuse (1) eine Form- oder Kraftschlußverbindung ist.

6. Spitzer nach Anspruch 5,
dadurch gekennzeichnet,
daß die Verbindung eine in Längsrichtung der Reinigungsvorrichtung (5) wirksame Steckverbindung ist.

7. Spitzer nach Anspruch 6,
dadurch gekennzeichnet,
daß das Gehäuse zur Aufnahme des Reinigungsformers (12) einen köcherartigen Aufnahmekanal (13) enthält, der ausgehend von der der Mündungsseite (8) des Führungskanals (2) gegenüberliegenden Gehäuseseite (14) etwa in Richtung der Längsachse (15) des Führungskanals (2) verläuft.

8. Spitzer nach einem oder mehreren der vorhergehenden Ansprüche,
dadurch gekennzeichnet,
daß der Reinigungsformer (12) in einer etwa parallel zur Längsachse des Führungskanals (2) verlaufenden Nut (16) einer Gehäuseaußenwand (17) lösbar einliegt.

9. Spitzer nach Anspruch 8,
gekennzeichnet durch
einen kreisbogensegmentförmigen Querschnitt der Nut.

10. Spitzer nach Anspruch 8 oder 9,
dadurch gekennzeichnet,
daß die Nut in der der Spitzmesserschneide (18) gegenüberliegenden Gehäuseaußenwand (17) positioniert ist.

11. Spitzer nach einem oder mehreren der vorhergehenden Ansprüche,
dadurch gekennzeichnet,
daß der Reinigungsformer (12) in seiner Halterung am Gehäuse (1) gegen den Gehäusehohlraum (3) und/oder gegen den Führungskanal (2) zustellbar ist.

12. Spitzer nach Anspruch 11,
dadurch gekennzeichnet,
daß der Reinigungsformer (12) in seiner Halterung am Gehäuse (1) derart gelagert ist, daß seine Positionierung gegenüber der Mine selbsttätig deren Ausrichtung innerhalb des Führungskanals (2) folgt.

13. Spitzer nach Anspruch 11 oder 12,
gekennzeichnet durch
ein am Gehäuse (1) in Zustellrichtung gegen den Führungskanal (2) schwenkbar gelagertes Futteral (19) zur lösbaren Steckfixierung der Reinigungsvorrichtung (5).

14. Spitzer nach einem oder mehreren der vorhergehenden Ansprüche,
dadurch gekennzeichnet,
daß die Halterung des Reinigungsformers (12) am Gehäuse (1) verliersicher ist.

15. Spitzer nach einem oder mehreren der vorhergehenden Ansprüche, dadurch gekennzeichnet,
daß das Gehäuse (1) ein Metallgehäuse ist.

## Claims

1. Sharpener, in particular for soft-core pencils
- having a housing (1) and, therein, a guide channel (2) for the pencil end which is to be sharpened and, in front of the guide channel (2), a cavity (3) which encloses the free core end of the pencil end which is to be sharpened,
- having a sharpening blade (4) which is also suitable for cutting a core casing and is located approximately tangentially with respect to the guide channel (2), and
- having a core shaper (10) which projects into the housing cavity (3) and is intended for shaping the core end,
characterized in that the core shaper (10) is part of a cleaning device (5) which is retained in a removable manner in its rest position on the housing (1) and forms a cleaning shaper (12) with said cleaning device.

2. Sharpener according to Claim 1, characterized in that the cleaning shaper (12) is a single-piece plastic moulding.

3. Sharpener according to Claim 1 or 2, characterized in that the cleaning shaper (12), but at least its core shaper (10) or at least the surface thereof which acts as a shaving run-off surface, has a surface coating.

4. Sharpener according to one or more of the preceding claims, characterized in that the core shaper (10) is integrally formed on a flank of the cleaning device (5) such that it projects radially, in particular in the manner of a wing.

5. Sharpener according to one or more of the preceding claims, characterized in that the cleaning shaper (12) is secured on the housing (1) by a positively locking or frictionally locking connection.

6. Sharpener according to Claim 5, characterized in that the connection is a plug-in connection acting in the longitudinal direction of the cleaning device (5).

7. Sharpener according to Claim 6, characterized in that the housing for receiving the cleaning shaper (12) contains a quiver-like receiving channel (13) which, starting from the housing side (14) which is located opposite the opening-out side (8) of the guide channel (2), runs approximately in the direction of the longitudinal axis (15) of the guide channel (2).

8. Sharpener according to one or more of the preceding claims, characterized in that the cleaning shaper (12) is positioned in a releasable manner in a groove (16) which runs approximately parallel to the longitudinal axis of the guide channel (2) and belongs to a housing outer wall (17).

9. Sharpener according to Claim 8, characterized by a groove cross section in the form of a segment of an arc of a circle.

10. Sharpener according to Claim 8 or 9, characterized in that the groove is positioned in the housing outer wall (17) which is located opposite the cutting edge of the sharpening blade.

11. Sharpener according to one or more of the preceding claims, characterized in that the cleaning shaper (12), when secured on the housing (1), can be advanced towards the housing cavity (3) and/or towards the guide channel (2).

12. Sharpener according to Claim 11, characterized in that the cleaning shaper (12), when secured on the housing (1), is mounted such that its positioning with respect to the core automatically follows the alignment of the latter within the guide channel (2).

13. Sharpener according to Claim 11 or 12, characterized by a sheath (19) which is mounted on the housing (1) such that it can be pivoted in the advancement direction towards the guide channel (2) and which is intended for the releasable plug-in fixing of the cleaning device (5).

14. Sharpener according to one or more of the preceding claims, characterized in that the cleaning shaper (12) is secured on the housing (1) in captive fashion.

15. Sharpener according to one or more of the preceding claims, characterized in that the housing (1) is a metal housing.

## Revendications

1. Taille-crayon, en particulier pour pointe à mine douce, comprenant :
- un boîtier (1) avec à l'intérieur un canal de guidage (2) pour l'extrémité de la pointe à tailler, et devant le canal de guidage (2) une cavité (3) qui entoure l'extrémité libre de la mine à tailler,
- une lame de coupe (4) également appropriée pour la coupe d'une enveloppe de mine, dirigée approximativement tangentiellement par rapport au canal de guidage (2), et
- un élément de formage de mine (10) dépassant dans la cavité du boîtier (3) afin de conformer l'extrémité de la mine,
caractérisé en ce que
l'élément de formage de mine (10) constitue une partie d'un dispositif de nettoyage (5) retenu de façon amovible sur le boîtier (1) dans sa position de repos, et constitue conjointement avec celui-ci un élément de formage et de nettoyage (12).

2. Taille-crayon selon la revendication 1, caractérisé en ce que l'élément de formage et de nettoyage (12) est une pièce moulée en matière plastique d'un seul tenant.

3. Taille-crayon selon l'une ou l'autre des revendications 1 et 2, caractérisé en ce que l'élément de formage et de nettoyage (12), c'est-à-dire au moins son élément de formage de mine (10) ou au moins sa surface faisant office de surface de dégagement de copeaux, sont recouverts d'un revêtement de traitement.

4. Taille-crayon selon l'une ou plusieurs des revendications précédentes, caractérisé en ce que l'élément de formage de mine (10) est formé en dépassement radial, en particulier à la manière d'une aile, sur un flanc du dispositif de nettoyage (5).

5. Taille-crayon selon l'une ou plusieurs des revendications précédentes, caractérisé en ce que la monture de l'élément de formage et de nettoyage (12) sur le boîtier (1) est une liaison par coopération de formes ou par coopération de forces.

6. Taille-crayon selon la revendication 5, caractérisé en ce que la liaison est une liaison à enfichage agissant en direction longitudinale du dispositif de nettoyage (5).

7. Taille-crayon selon la revendication 6, caractérisé en ce que le boîtier destiné à recevoir l'élément de formage et de nettoyage (12) contient un canal de réception (13) en forme de cône qui, partant du côté du boîtier (14) opposé à l'embouchure (8) du canal de guidage (2), s'étend approximativement en direction de l'axe longitudinal (15) du canal de guidage (2).

8. Taille-crayon selon l'une ou plusieurs des revendications précédentes, caractérisé en ce que l'élément de formage et de nettoyage (12) repose de façon détachable dans une gorge (16), approximativement parallèle à l'axe longitudinal du canal de guidage (2), dans une paroi extérieure du boîtier (17).

9. Taille-crayon selon la revendication 8, caractérisé en ce que la gorge a une section transversale en forme de segment d'arc de cercle.

10. Taille-crayon selon l'une ou l'autre des revendications 8 et 9, caractérisé en ce que la gorge est positionnée dans la paroi extérieure du boîtier (17) opposée au tranchant de la lame de coupe (18).

11. Taille-crayon selon l'une ou plusieurs des revendications précédentes, caractérisé en ce que l'élément de formage et de nettoyage (12) dans sa monture sur le boîtier (1) est susceptible d'être amené contre la cavité dans le boîtier (3) et/ou contre le canal de guidage (2).

12. Taille-crayon selon la revendication 11, caractérisé en ce que l'élément de formage et de nettoyage (12) est monté dans sa monture sur le boîtier (1) de telle manière que son positionnement par rapport à la mine suit automatiquement son orientation à l'intérieur du canal de guidage (2).

13. Taille-crayon selon l'une ou l'autre des revendications 11 et 12, caractérisé par une gaine (19) montée en basculement sur le boîtier (1) en direction d'approche contre le canal de guidage (2) en vue d'une fixation par enfichage et détachable du dispositif de nettoyage.(5).

14. Taille-crayon selon l'une ou plusieurs des revendications précédentes, caractérisé en ce que la monture de l'élément de formage et de nettoyage (12) sur le boîtier (1) est imperdable.

15. Taille-crayon selon l'une ou plusieurs des revendications précédentes, caractérisé en ce que le boîtier (1) est un boîtier métallique.
